# EUROPÄISCHE PATENTSCHRIFT

(11) **EP 2 123 810 B1**
(45) Veröffentlichungstag und Bekanntmachung des Hinweises auf die Patenterteilung: **23.02.2011**
(21) Anmeldenummer: 08009399.0
(22) Anmeldetag: 21.05.2008
(51) Int. Cl.: D01G 23/08, D01G 23/02

(54) **Vorrichtung zum Zuführen von Faserflocken in einen Speiseschacht**
Device for feeding fibre fluff into a feed shaft
Dispositif d'acheminement de bourres de fibres dans une trémie d'alimentation

(43) Veröffentlichungstag der Anmeldung: 25.11.2009
(73) Patentinhaber: Oskar Dilo Maschinenfabrik KG, 69412 Eberbach (DE)
(72) Erfinder: Bernhardt, Siegfried, 28777 Bremen (DE); Naumann-Burghardt, Heinz-Werner, 27804 Berne (DE); Kamprath, Robert, 26919 Brake (DE)
(74) Vertreter: Wächter, Jochen

(56) Entgegenhaltungen:
- DE-A1- 2 150 520
- DE-A1- 3 632 934
- DE-B- 1 292 050
- US-A- 2 845 661
- US-A- 4 411 562

## Beschreibung

Die vorliegende Erfindung betrifft eine Vorrichtung zum Zuführen von Faserflocken in einen Speiseschacht, die eine Transportleitung sowie ein Verbindungselement aufweist, das zwischen Transportleitung und Speiseschacht angeordnet ist und das zu einer möglichst gleichmäßigen Verteilung der in der Transportleitung in einem Luftstrom geführten Faserflocken auf die Breite des Speiseschachtes dient.

Üblicherweise werden Faserflocken in relativ großer Dichte mittels komprimierter Luft in einer Transportleitung herantransportiert und in einem Speiseschacht zu einer watteartigen Konsistenz verdichtet, woraufhin die Faserflocken als Faserflockenmatte der weiteren Verarbeitung in einer Krempel oder dergleichen zugeführt werden. Dabei ist schon bei der Befüllung des Speiseschachtes eine gleichmäßige Verteilung der Faserflocken gewünscht, damit die nach Verdichtung erzeugte Faserflockenmatte möglichst frei von Löchern oder sonstigen Ungleichmäßigkeiten ist.

Hinsichtlich der möglichst gleichmäßigen Verteilung der Faserflocken im Speiseschacht wurden in der Vergangenheit verschiedenste Ansätze gewählt. Grundlegende Anordnungen von Vorrichtungen zum Zuführen von Faserflocken in einen Speiseschacht sind beispielsweise aus der DE 33 15 940 A oder der DE 33 28 358 A bekannt. Auch andere Geometrien der Faserflockenzuführung, beispielsweise eine Zuführung mittels zweier unabhängig voneinander geführter Luftströme von zwei entgegengesetzten Seiten in den Speiseschacht (siehe US 2 845 661), oder die Zuführung über zwei Kanäle, die übereinander von derselben Seite mittels Leitblechen in den Speiseschacht geleitet werden, konnten nur teilweise gute Ergebnisse vorweisen.

Um eine weitere Vergleichmäßigung der Verteilung der Faserflocken über die Breite des Speiseschachtes zu erzielen, wurde in der DE 36 32 934 A1 eine Anordnung gewählt, bei der die Faserflocken, die in der Transportleitung herangeführt werden, in einem Verbindungselement gleichmäßig verteilt werden. Das Verbindungselement besteht aus einer diffusorartigen Wirbelstromkammer, deren Öffnungsquerschnitt am Eintrittsende demjenigen der Transportleitung und am Austrittsende demjenigen des Speiseschachtes entspricht. Die Wirbelstromkammer ist außerdem mit Luftdurchtrittsöffnungen ausgestattet. Auch wenn hierdurch bereits eine Verbesserung der Gleichmäßigkeit der in den Speiseschacht geförderten Faserflocken erzielt wurde, sind die Ergebnisse dennoch in vielen Fällen verbesserungsfähig.

DE 2 150 520 A beschreibt eine Aufteilung eines Faserflocken enthaltenden Luftstroms in zwei Teilströme und eine Weiterleitung dieser Teilströme in derselben Richtung wie der ursprüngliche Luftstrom. Die beiden Teilströme werden zu zwei nebeneinander liegenden, gegenläufig angetriebenen Schleuderrädern im Bereich des Speiseschachtes geleitet, um im Speiseschacht eine Flockensäule möglichst gleichmäßiger Dichte und Höhe zu erzielen. Hierbei bedarf es Umlenkwänden, welche die Schleuderräder umgeben, damit die Flocken von beiden Schleuderrädern jeweils mehr in Richtung desjenigen Bereichs des Speiseschachtes geschleudert werden, über welchem das andere Schleuderrad angeordnet ist. Es findet also sozusagen eine Überkreuzablage der Faserflocken quer zur Förderrichtung der Flocken in den Teilluftströmen statt.

Der vorliegenden Erfindung liegt daher die Aufgabe zugrunde, eine Vorrichtung und ein Verfahren zum Zuführen von Faserflocken in einen Speiseschacht zu schaffen, womit die Faserflocken besonders gleichmäßig über die Breite des Speiseschachtes verteilt werden und dabei das System möglichst selbstregulierend arbeitet.

Diese Aufgabe wird durch die Merkmale des Anspruchs 1 bzw. des Anspruchs 12 gelöst.

Erfindungsgemäß umfasst die Vorrichtung zum Zuführen von Faserflocken in einen Speiseschacht eine Transportleitung und ein Verbindungselement, das zwischen Transportleitung und Speiseschacht angeordnet ist und das zur möglichst gleichmäßigen Verteilung der in der Transportleitung in einem Luftstrom geführten Faserflocken auf die Breite des Speiseschachtes dient. Das Verbindungselement ist dabei derart gestaltet, dass es den in der Transportleitung geführten Luftstrom in zwei Teilströme aufteilt und diese von zwei entgegengesetzten Seiten in den Speiseschacht leitet

Durch diese Ausgestaltung ist es möglich, die Gleichmäßigkeit der im Speiseschacht abgelegten Faserflocken zu erhöhen, wobei das System gleichzeitig in gewissem Maße eine Selbstregulierung durchführt.

In einer geometrisch bevorzugten Ausführungsform ist das Verbindungselement als Doppelschleife mit zwei symmetrisch zueinander angeordneten Zuführkanälen ausgebildet. Hierdurch wird eine Vergleichmäßigung der Faserflockenzuführung in den Speiseschacht gewährleistet.

Vorteilhafterweise sind die zwei Zuführkanäle im Wesentlichen U-förmig ausgebildet und im Bereich der Symmetrieachse der Vorrichtung an ihren offenen Enden miteinander verbunden. Dadurch wird eine hervorragende Führung der Faserflocken im Umlenkbereich sowie eine Faserberuhigung aufgrund der längeren geraden Strecken in den Schenkelbereichen erzielt.

Um die Aufteilung des in der Transportleitung geführten Luftstroms in zwei Teilströme möglichst ungehindert durchführen zu können, ist im Übergangsbereich zwischen Transportleitung und Zuführkanälen vorzugsweise eine Luftleiteinrichtung vorgesehen, deren Außenwände eine gewölbte V-Form mit sich in Fasertransportrichtung hin öffnenden Schenkeln bilden.

In einer einfachen Ausführungsform kann im Übergangsbereich zwischen Transportleitung und Zuführkanälen eine Prallfläche für den in der Transportleitung geführten Luftstrom vorgesehen sein.

In diesem Bereich kann auch ein beispielsweise gipfelförmiges Profilelement angeordnet sein, das die Aufteilung des Luftstroms in die beiden Zuführkanäle unterstützt. Durch dieses Profil wird der ursprüngliche Luftstrom schon kurz nach Verlassen der Transportleitung in die beiden Teilströme unterteilt.

Besonders vorteilhaft ist es, wenn das Profilelement quer zur Symmetrieachse verschiebbar ist. Im Zusammenspiel mit geeigneten Sensoren sowie einer Steuerung kann hierdurch der Eintrittsquerschnitt der beiden Zuführkanäle jeweils vergrößert bzw. verkleinert werden, um auf Parameter wie Druck, Geschwindigkeit, etc. in den beiden Zuführkanälen zu reagieren, damit eine weitere Vergleichmäßigung der in den Speiseschacht eingebrachten Faserflocken erreicht wird.

Die Transportleitung ist vorteilhafterweise im Bereich der Ebene der Symmetrieachse angeordnet und läuft schräg bezüglich der durch die Zuführkanäle definierten Ebene ein. Hierdurch wird der Platzverbrauch der Anordnung minimiert, sodass die gesamte Zuführvorrichtung im selben Gehäuse wie der Speiseschacht angeordnet werden kann.

Im Bereich des in Fasertransportrichtung zweiten U-Schenkels eines jeden Zuführkanals ist vorzugsweise ein Luftleitelement vorgesehen, das den Luftstrom nach unten in Richtung des Speiseschachtes lenkt. Hierdurch wird eine weitere Vergleichmäßigung der dem Speiseschacht zugeführten Faserflocken gewährleistet.

Vorzugsweise sind die beiden Luftleitelemente Luftleitbleche, welche sich zunächst jeweils über den gesamten Querschnitt des zweiten U-Schenkels des entsprechenden Zuführkanals erstrecken und sich in Fasertransportrichtung verjüngen. Die beiden Luftleitbleche kreuzen sich vorzugsweise im Bereich der Symmetrieachse, wobei an dieser Stelle jedes Luftleitblech die Hälfte der Querschnittsfläche des Speiseschachtes überdeckt. Mit dieser Anordnung ist es gewährleistet, dass die über einen Zuführkanal geförderten Faserflocken auch in Bereiche des Speiseschachtes gelangen, die dem Einlauf dieses Zuführkanals gegenüberliegen. Die beiden Teilströme werden durch die Luftleitbleche in gewissem Umfang entkoppelt und ein Aufeinandertreffen verhindert.

Das erfindungsgemäße Verfahren zum Zuführen von Faserflocken in einen Speiseschacht weist folgende Schritte auf: Zuführen eines Luftstroms mit Faserflocken in einer Transportleitung und möglichst gleichmäßiges Verteilen der im Luftstrom geführten Faserflocken auf die Breite des Speiseschachtes. Dabei ist es wichtig, dass der in der Transportleitung geführte Luftstrom in zwei Teilströme aufgeteilt wird und diese Teilströme von zwei entgegengesetzten Seiten in den Speiseschacht geleitet werden. Hierdurch erzielt man eine besonders gleichmäßige Ablage der Faserflocken im Speiseschacht, wobei das Verfahren teilweise selbstregulierend ist.

Weitere Einzelheiten, Merkmale und Vorteile der vorliegenden Erfindung ergeben sich aus der nachfolgenden Beschreibung unter Bezugnahme auf die Zeichnungen.
- Fig. 1: zeigt ein Beispiel eines Speiseschachtes, der mit der erfindungsgemäßen Vorrichtung bzw. dem erfindungsgemäßen Verfahren mit Faserflocken gefüllt werden kann;
- Fig. 2: zeigt eine Perspektivansicht eines ersten Ausführungsbeispiels der erfindungsgemäßen Vorrichtung;
- Fig. 3: zeigt eine Draufsicht auf ein zweites Ausführungsbeispiel der erfindungsgemäßen Vorrichtung;
- Fig. 4: zeigt eine Perspektivansicht der Vorrichtung aus Fig. 2 mit Speiseschacht;
- Fig. 5: zeigt eine Querschnittsansicht des Mittelbereichs der Vorrichtung aus Fig. 2 im Bereich des Speiseschachtes;
- Fig. 6: zeigt eine Längsschnittsansicht der Vorrichtung aus Fig. 2 entlang der Symmetrieachse der Vorrichtung; und
- Fig. 7: zeigt eine Draufsicht auf einen Zuführkanal im auslaufenden Bereich der U-Form.

Der in Fig. 1 dargestellte Speiseschacht 2 ist üblicherweise Bestandteil einer Vorrichtung zum Bilden einer Faserflockenmatte 4, welche zur weiteren Verarbeitung beispielsweise einer Krempel (nicht dargestellt) zugeführt wird. In den Speiseschacht 2 werden Faserflocken 6 mittels eines komprimierten Luftstroms gefördert und dort verdichtet. Die zum Fördern und Verdichten notwendige komprimierte Luftmenge wird üblicherweise über Entlüftungsgitter 8 abgezogen, wie anhand der Pfeile in Fig. 1 ersichtlich ist.

Die Faserflocken 6 sollen dabei über die gesamte Breite des Speiseschachtes 2 möglichst gleichmäßig zugeführt werden, um Löcher oder andere Unregelmäßigkeiten in der entstehenden Faserflockenmatte 4 zu vermeiden. Die in Fig. 2 bis 6 dargestellten beiden Ausführungsbeispiele einer Vorrichtung zum Zuführen der Faserflocken 6 in den Speiseschacht 2 sind hierzu besonders geeignet. Der Speiseschacht 2 selbst ist dabei nur in Fig. 4 schematisch dargestellt, ebenso wie die Befüllungsrichtung desselben mit Faserflocken 6, welche durch die Pfeile angedeutet ist.

Die Vorrichtung umfasst eine Transportleitung 10, die in den dargestellten Beispielsfällen von schräg oben einläuft und in der ein die Faserflocken 6 (hier nicht dargestellt) enthaltender Luftstrom geführt wird. In den dargestellten Beispielsfällen wird der Querschnitt der Transportleitung 10 verjüngt und gleichzeitig von einer Kreisform auf eine Rechteckform geändert, wie insbesondere aus Fig. 2 bis 4 hervorgeht.

Angrenzend an die Transportleitung 10 ist ein Verbindungselement 12 angeordnet, das aus zwei symmetrisch zueinander angeordneten Zuführkanälen 14 besteht. Die beiden Zuführkanäle 14 sind symmetrisch zu einer Symmetrieachse S (siehe Fig. 3) der Vorrichtung ausgebildet. Sie sind im Wesentlichen U-förmig ausgebildet und im Bereich der Symmetrieachse S an ihren offenen Enden miteinander derart verbunden, dass sich eine geschlossene Doppelschleife ergibt. Jeder Zuführkanal 14 besitzt demnach einen ersten geraden Schenkel 16, einen gekrümmten Abschnitt 18 sowie einen zweiten geraden Schenkel 20. Die geraden Strecken dienen zur Faserberuhigung, und die Krümmung sollte derart gestaltet sein, dass der Fasertransport durch den Luftstrom ungehindert erfolgen kann. Es hat sich für die Einleitung der Teilströme in den Speiseschacht 2 als vorteilhaft erwiesen, wenn der Querschnitt eines jeden Zuführkanals 14 rechteckig ist, wobei die Breite eines jeden Zuführkanals 14 vorzugsweise der Breite des Speiseschachtes 2 entspricht.

Im Übergangsbereich zwischen Transportleitung 10 und Zuführkanälen 14 ist eine Luftleiteinrichtung 22 vorgesehen, deren Außenwände eine gewölbte V-Form mit sich in Fasertransportrichtung hin öffnenden Schenkeln bilden. Bei der in Fig. 2 dargestellten Ausführungsform ist in diesem Übergangsbereich auf der Seite, die der einlaufenden Transportleitung 10 gegenüberliegt, eine Prallfläche 24 ausgebildet. Dort kann der Anteil des in der Transportleitung 10 geführten Luftstroms, der nicht automatisch durch die Luftleiteinrichtung 22 in Richtung der Zuführkanäle 14 geführt wird, abprallen und von einem der beiden Teilströme mitgerissen werden.

Besonders bevorzugt ist es, wenn in diesem Bereich, wie in Fig. 3 dargestellt ist, ein Profilelement 26 vorgesehen ist, das beispielsweise gewölbt sein kann und das eine bessere Aufteilung des durch die Transportleitung 10 herangeführten Luftstroms in die beiden Teilströme nach Eintritt in das Verbindungselement 12 bewirkt. In einer besonders bevorzugten Ausführungsform kann das Profilelement 26 quer zur Symmetrieachse S verschiebbar sein, wodurch die jeweiligen Durchtrittsquerschnitte der beiden Zuführkanäle 14 vergrößert bzw. verkleinert werden und somit eine direkte Regulierung der in jeden Kanal eintretenden Luftmenge erfolgt.

Die Verschiebung des Profilelements 26 kann über eine nicht dargestellte Steuerung erfolgen, welche von Sensoren (ebenfalls nicht dargestellt) übermittelte Daten auswertet und das Profilelement 26 entsprechend den gemessenen Werten verschiebt. Die Sensoren selbst können Druck- oder Geschwindigkeitssensoren in den beiden Zuführkanälen 14 sein, oder Gewichtssensoren, welche die Flächengewichtsverteilung der erzeugten Faserflockenmatte 4 bestimmen.

Hervorzuheben ist jedoch, dass das System auch bereits ohne Vorliegen eines Profilelements 26 bzw. ohne dessen Verschiebung alleine aufgrund der geometrischen Anordnung eine Selbstregulierungsfunktion aufweist, indem beispielsweise bei starker Befüllung eines Kanals automatisch mehr Faserflocken über den anderen Zuführkanal 14 gefördert werden.

Wie am besten aus Fig. 3 und 5 ersichtlich ist, ist im Bereich eines jeden zweiten Schenkels 20 der beiden Zuführkanäle 14 ein Luftleitelement 28 vorgesehen, das den im jeweiligen Zuführkanal 14 geführten Luftstrom nach unten in Richtung des Speiseschachtes 2 lenken soll. Die Luftleitelemente 28 sind dabei vorzugsweise Luftleitbleche, welche sich zunächst jeweils über den gesamten Querschnitt des zweiten Schenkels 20 des entsprechenden Zuführkanals 14 erstrecken und sich in Fasertransportrichtung verjüngen. Dadurch kreuzen sich die beiden Luftleitbleche 28 im Bereich der Symmetrieachse S, wobei an dieser Stelle jedes Luftleitblech 28 die Hälfte der Querschnittsfläche des Speiseschachtes 2 überdeckt. Die Luftleitbleche 28 verlaufen anschließend weiter über die gegenüberliegende Hälfte des Speiseschachtes 2. Hier sind auch andere geometrische Ausgestaltungen denkbar, die für eine geregelte Führung der beiden Luftströme sorgen, wobei die Vermischung beider Ströme möglichst vermieden werden soll. Es hat sich hierzu als vorteilhaft herausgestellt, wenn die Luftleitbleche 28 bis in den Bereich der Entlüftungsgitter 8 im Speiseschacht 2 heruntergeführt sind.

Im Übergangsbereich zwischen dem gekrümmten Abschnitt 18 und dem zweiten geraden Schenkel 20 der Zuführkanäle 14 kann die Außenwand des Zuführkanals 14 mit Öffnungen versehen sein, also z.B in Form eines Lochblechs ausgebildet sein. Wie aus Fig. 7 ersichtlich ist, können die Öffnungen mit verstellbaren Abdeckelementen 30 verschlossen werden. Die Abdeckelemente 30 können beispielsweise aus Plexiglas oder Blech gebildet sein und der Form der Krümmung des Zuführkanals 14 entsprechen. Die Konstruktion dient als Lufttrenner und damit zur Geschwindigkeitssteuerung des Teilstroms im Zuführkanal 14. Die Abdeckelemente 30 sind vorzugsweise über ein Stellglied verstellbar, wobei Messwerte von Drucksensoren im Zuführkanal 14 zur Steuerung der Abdeckelemente 30 verwendet werden.

Auch wenn in der dargestellten Ausführungsform die beiden U-förmigen Zuführkanäle 14 horizontal ausgerichtet sind, könnten diese prinzipiell auch vertikal oder in einer gekippten Lage angeordnet sein. Ebenso ist es denkbar, dass die Transportleitung 10 in der durch die Zuführkanäle 14 gebildeten Ebene verläuft. Dann müsste die Krümmungsrichtung der Zuführkanäle 14 entsprechend umgekehrt, d.h. gekrümmt in Richtung des in der Transportleitung 10 einlaufenden Luftstroms, sein.

Neben den erwähnten Ausführungsbeispielen sind einige andere geometrische Ausgestaltungen denkbar, wobei immer das Grundprinzip verwirklicht sein muss, dass ein über eine Transportleitung 10 herangeführter Luftstrom in zwei Teilströme aufgeteilt wird, welche von zwei entgegengesetzten Seiten in Richtung des Speiseschachtes 2 geführt werden.

## Patentansprüche

1. Vorrichtung zum Zuführen von Faserflocken (6) in einen Speiseschacht (2), mit einer Transportleitung (10) und einem Verbindungselement (12), das zwischen Transportleitung (10) und Speiseschacht (2) angeordnet ist und das zur möglichst gleichmäßigen Verteilung der in der Transportleitung (10) in einem Luftstrom geführten Faserflocken (6) auf die Breite des Speiseschachtes (2) dient, wobei das Verbindungselement (12) den in der Transportleitung (10) geführten Luftstrom in zwei Teilströme aufteilt und in den Speiseschacht (2) leitet,
**dadurch gekennzeichnet, dass**
das Verbindungselement (12) derart gestaltet ist, dass es die zwei Teilströme von zwei entgegengesetzten Seiten in den Speiseschacht (2) leitet.

2. Vorrichtung nach Anspruch 1, **dadurch gekennzeichnet, dass** das Verbindungselement (12) als Doppelschleife mit zwei symmetrisch zueinander angeordneten Zuführkanälen (14) ausgebildet ist.

3. Vorrichtung nach Anspruch 2, **dadurch gekennzeichnet, dass** die zwei Zuführkanäle (14) im Wesentlichen U-förmig ausgebildet sind und im Bereich der Symmetrieachse (S) der Vorrichtung an ihren offenen Enden miteinander verbunden sind.

4. Vorrichtung nach einem der vorangehenden Ansprüche, **dadurch gekennzeichnet, dass** im Übergangsbereich zwischen Transportleitung (10) und Zuführkanälen (14) eine Luftleiteinrichtung (22) vorgesehen ist, deren Außenwände eine gewölbte V-Form mit sich in Fasertransportrichtung hin öffnenden Schenkeln bilden.

5. Vorrichtung nach einem der vorangehenden Ansprüche, **dadurch gekennzeichnet, dass** im Übergangsbereich zwischen Transportleitung (10) und Zuführkanälen (14) eine Prallfläche (24) für den in der Transportleitung (10) geführten Luftstrom vorgesehen ist.

6. Vorrichtung nach einem der vorangehenden Ansprüche, **dadurch gekennzeichnet, dass** im Übergangsbereich zwischen Transportleitung (10) und Zuführkanälen (14) ein Profilelement (26) vorgesehen ist, das die Aufteilung des Luftstroms in die beiden Zuführkanäle (14) unterstützt.

7. Vorrichtung nach Anspruch 6, **dadurch gekennzeichnet, dass** das Profilelement (26) gewölbt ist und quer zur Symmetrieachse (S) verschiebbar ist.

8. Vorrichtung nach Anspruch 7, **dadurch gekennzeichnet, dass** die Transportleitung (10) im Bereich der Ebene der Symmetrieachse (S) angeordnet ist und schräg bezüglich der durch die Zuführkanäle (14) definierten Ebene einläuft.

9. Vorrichtung nach einem der vorangehenden Ansprüche, **dadurch gekennzeichnet, dass** im Bereich des in Fasertransportrichtung zweiten U-Schenkels (20) eines jeden Zuführkanals (14) ein Luftleitelement (28) vorgesehen ist, das den Luftstrom nach unten in Richtung des Speiseschachtes (2) lenkt.

10. Vorrichtung nach Anspruch 9, **dadurch gekennzeichnet, dass** die beiden Luftleitelemente (28) Luftleitbleche sind, welche sich zunächst jeweils über den gesamten Querschnitt des zweiten U-Schenkels (20) des entsprechenden Zuführkanals (14) erstrecken und sich in Fasertransportrichtung verjüngen.

11. Vorrichtung nach Anspruch 10, **dadurch gekennzeichnet, dass** sich die beiden Luftleitbleche (28) im Bereich der Symmetrieachse (S) kreuzen, wobei an dieser Stelle jedes Luftleitblech (28) die Hälfte der Querschnittsfläche des Speiseschachtes (2) überdeckt.

12. Verfahren zum Zuführen von Faserflocken (6) in einen Speiseschacht (2) mit folgenden Schritten:
Zuführen eines Luftstroms mit Faserflocken (6) in einer Transportleitung (10); und
möglichst gleichmäßiges Verteilen der im Luftstrom geführten Faserflocken (6) auf die Breite des Speiseschachtes (2) mittels Aufteilen des in der Transportleitung (10) geführten Luftstroms in zwei Teilströme und Leiten dieser Teilströme in den Speiseschacht (2);
**dadurch gekennzeichnet, dass**
die zwei Teilströme von zwei entgegengesetzten Seiten in den Speiseschacht (2) geleitet werden.

13. Verfahren nach Anspruch 12, **dadurch gekennzeichnet, dass** jeder Teilstrom in einem im Wesentlichen U-förmigen Zuführkanal (14) geführt wird, wobei am Ende des in Fasertransportrichtung zweiten U-Schenkels (20) der Speiseschacht (2) angeordnet ist.

14. Verfahren nach Anspruch 12 oder 13, **dadurch gekennzeichnet, dass** jeder Teilstrom mittels eines Luftleitelements (28) nach unten in Richtung des Speiseschachtes (2) gelenkt wird.

15. Verfahren nach einem der Ansprüche 12 bis 14, **dadurch gekennzeichnet, dass** die Aufteilung des in der Transportleitung (10) geführten Luftstroms auf die beiden Zuführkanäle (14) durch ein Profilelement (26) gesteuert wird.

## Claims

1. Device for feeding fibre flocks (6) into a feed shaft (2), comprising a transport pipe (10) and a connecting member (12) which is arranged between the transport pipe (10) and the feed shaft (2) and is used to distribute the fibre flocks (6) guided in an air stream in the transport pipe (10) over the width of the feed shaft (2) as evenly as possible, the connecting member (12) dividing the air stream guided in the transport pipe (10) into two sub-streams and conveying it into the feed shaft (2),
**characterised in that**
the connecting member (12) is configured in such a way that it conveys the two sub-streams into the feed shaft (2) from two opposite sides.

2. Device according to claim 1, **characterised in that** the connecting member (12) is formed as a double loop comprising two feed conduits (14) arranged mutually symmetrically.

3. Device according to claim 2, **characterised in that** the two feed conduits (14) are formed so as to be substantially U-shaped and are interconnected at the open ends thereof in the region of the axis of symmetry (S) of the device.

4. Device according to any one of the preceding claims, **characterised in that** an air pipe means (22) is provided in the transition region between the transport pipe (10) and the feed conduits (14), the outer walls of which air pipe means form a curved V-shape having limbs which open towards the fibre transport direction.

5. Device according to any one of the preceding claims, **characterised in that** a deflector surface (24) for the air stream guided in the transport pipe (10) is provided in the transition region between the transport pipe (10) and the feed conduits (14).

6. Device according to any one of the preceding claims, **characterised in that** a profile member (26) is provided in the transition region between the transport pipe (10) and the feed conduits (14) and promotes the division of the air stream into the two feed conduits (14).

7. Device according to claim 6, **characterised in that** the profile member (26) is curved and can be displaced transverse to the axis of symmetry (S).

8. Device according to claim 7, **characterised in that** the transport pipe (10) is arranged in the region of the plane of the axis of symmetry (S) and enters diagonally in relation to the plane defined by the feed conduits (14).

9. Device according to any one of the preceding claims, **characterised in that** an air pipe member (28) is provided in the region of the second U-limb (20), as seen in the fibre transport direction, of each feed conduit (14) and directs the air stream downwards in the direction of the feed shaft (2).

10. Device according to claim 9, **characterised in that** the two air pipe members (28) are air pipe metal sheets which each initially extend over the entire cross-section of the second U-limb (20) of the corresponding feed conduit (14) and taper in the fibre transport direction.

11. Device according to claim 10, **characterised in that** the two air pipe metal sheets (28) intersect in the region of the axis of symmetry (S), each air pipe metal sheet (28) covering half of the cross-sectional area of the feed shaft (2) in this position.

12. Method for feeding fibre flocks (6) into a feed shaft (2), comprising the following steps:
feeding an air stream comprising fibre flocks (6) in a transport pipe (10); and
distributing the fibre flocks (6) guided in the air stream over the width of the feed shaft (2) as evenly as possible by dividing the air stream guided in the transport pipe (10) into two sub-streams and conveying these sub-streams into the feed shaft (2);
**characterised in that**
the two sub-streams are conveyed into the feed shaft (2) from two opposite sides.

13. Method according to claim 12, **characterised in that** each sub-stream is guided in a substantially U-shaped feed conduit (14), the feed shaft (2) being arranged at the end of the second U-limb (20), as seen in the fibre transport direction.

14. Method according to either claim 12 or claim 13, **characterised in that** each sub-stream is directed downwards in the direction of the feed shaft (2) by means of an air pipe member (28).

15. Method according to any one of claims 12 to 14, **characterised in that** a profile member (26) controls the division of the air stream guided in the transport pipe (10) into the two feed conduits (14).

## Revendications

1. Dispositif destiné à l'arrivée de flocons de fibres (6) dans une gaine d'alimentation (2), comprenant une conduite de transport (10) et un élément de jonction (12), qui est disposé entre la conduite de transport (10) et la gaine d'alimentation (2), et sert à la répartition la plus régulière possible des flocons de fibres (6), guidés dans la conduite de transport (10) dans un flux d'air, sur la largeur de la gaine d'alimentation (2), l'élément de jonction (12) partageant le flux d'air, guidé dans la conduite de transport (10), en deux flux partiels et les dirigeant dans la gaine d'alimentation (2),
**caractérisé en ce que**
l'élément de jonction (12) est configuré de telle sorte qu'il dirige les deux flux partiels de deux côtés opposés dans la gaine d'alimentation (2).

2. Dispositif suivant la revendication 1, **caractérisé en ce que** l'élément de jonction (12) est réalisé sous forme de double boucle avec deux canaux d'arrivée (14) disposés symétriquement l'un par rapport à l'autre.

3. Dispositif suivant la revendication 2, **caractérisé en ce que** les deux canaux d'arrivée (14) sont réalisés essentiellement en U et sont assemblés entre eux sur leurs extrémités ouvertes dans la zone de l'axe de symétrie (S) du dispositif.

4. Dispositif suivant l'une des revendications précédentes, **caractérisé en ce qu'**il est prévu, dans la zone de transition entre la conduite de transport (10) et les canaux d'arrivée (14), un dispositif de canalisation d'air (22), dont les parois extérieures forment un V cintré avec des branches s'ouvrant en direction du transport des fibres.

5. Dispositif suivant l'une des revendications précédentes, **caractérisé en ce qu'**il est prévu, dans la zone de transition entre la conduite de transport (10) et les canaux d'arrivée (14), une surface d'impact (24) pour le flux d'air guidé dans la conduite de transport (10).

6. Dispositif suivant l'une des revendications précédentes, **caractérisé en ce qu'**il est prévu, dans la zone de transition entre la conduite de transport (10) et les canaux d'arrivée (14), un élément profilé (26) qui favorise le partage du flux d'air dans les deux canaux d'arrivée (14).

7. Dispositif suivant la revendication 6, **caractérisé en ce que** l'élément profilé (26) est cintré et déplaçable transversalement à l'axe de symétrie (S).

8. Dispositif suivant la revendication 7, **caractérisé en ce que** la conduite de transport (10) est disposée dans la zone du plan de l'axe de symétrie (S) et arrive en oblique par rapport au plan défini par les canaux d'arrivée (14).

9. Dispositif suivant l'une des revendications précédentes, **caractérisé en ce qu'**il est prévu, dans la zone de la seconde branche du U (20), dans la direction de transport des fibres, de chaque canal d'arrivée d'air (14) un élément de canalisation d'air (28), qui dirige le flux d'air vers le bas en direction de la gaine d'alimentation (2).

10. dispositif suivant la revendication 9, **caractérisé en ce que** les deux éléments de canalisation d'air (28) sont des tôles de canalisation d'air, qui s'étendent d'abord chacune sur la section transversal totale de la seconde branche du U (20) du canal d'arrivée (14) correspondant et se rétrécissent dans la direction de transport des fibres.

11. Dispositif suivant la revendication 10, **caractérisé en ce que** les deux tôles de canalisation d'air (28) se croisent dans la zone de l'axe de symétrie (S), chaque tôle de canalisation d'air (28) recouvrant en cet endroit la moitié de l'aire de section de la gaine d'alimentation (2).

12. Procédé d'arrivée de flocons de fibres (6) dans une gaine d'alimentation (2), comprenant les étapes suivantes :
arrivée d'un flux d'air avec des flocons de fibres (6) dans une conduite de transport (10) ; et
répartition la plus régulière possible des flocons de fibres (6), guidés dans le flux d'air, sur la largeur de la gaine d'alimentation (2) par partage du flux d'air, guidé dans la conduite de transport (10), en deux flux partiels et envoi de ces flux partiels dans la gaine d'alimentation (2) ;
**caractérisé en ce que**
les deux flux partiels sont dirigés de deux côtés opposés dans la gaine d'alimentation (2).

13. Procédé suivant la revendication 12, **caractérisé en ce que** chaque flux partiel est guidé dans un canal d'arrivée (14) essentiellement en U, la gaine d'alimentation (2) étant disposée à l'extrémité de la seconde branche du U (20) dans la direction de transport des fibres.

14. Procédé suivant l'une des revendications 12 et 13, **caractérisé en ce que** chaque flux partiel est dirigé vers le bas en direction de la gaine d'alimentation (2) au moyen d'un élément de canalisation d'air (28).

15. Procédé suivant l'une des revendications 12 à 14, **caractérisé en ce que** le partage du flux d'air, guidé dans la conduite de transport (10), sur les deux canaux d'arrivée (14) est contrôlé par un élément profilé (26).
